# EUROPÄISCHE PATENTSCHRIFT

(11) **EP 0 925 099 B1**
(45) Veröffentlichungstag und Bekanntmachung des Hinweises auf die Patenterteilung: **05.12.2001**
(21) Anmeldenummer: 97944857.8
(22) Anmeldetag: 09.09.1997
(51) Int. Cl.: A63C 11/22, A45B 9/02

(54) **STOCKGRIFF MIT HANDSCHLAUFE**
STICK HANDLE WITH WRIST STRAP
POIGNEE DE BATON AVEC DRAGONNE

(30) Priorität: 11.09.1996 DE 19636852
(43) Veröffentlichungstag der Anmeldung: 30.06.1999
(73) Patentinhaber: Lenhart, Klaus, 73275 Ohmden (DE)
(72) Erfinder: Lenhart, Klaus, 73275 Ohmden (DE)
(74) Vertreter: Dreiss, Fuhlendorf, Steimle & Becker
(86) Internationale Anmeldenummer: EP9704900
(87) Internationale Veröffentlichungsnummer: WO9810844

(56) Entgegenhaltungen:
- EP-A- 0 370 900
- WO-A-96/34665
- US-A- 4 779 896
- US-A- 5 110 154
- US-A- 5 549 330

## Beschreibung

Die Erfindung betrifft einen Stockgriff für Skistöcke, Wanderstöcke, Trekkingstöcke oder dergleichen, mit einer Handschlaufe gemäß dem Oberbegriff des Anspruchs 1.

Im Handel erhältliche Skistöcke mit im Stockgriff festgelegten Handschlaufen sind relativ umständlich zu handhaben, wenn, wie im alpinen Skisport beim Liftfahren, es notwendig ist, die Hände häufig aus den Handschlaufen herausnehmen zu müssen. Aus diesem Grunde wurden sogenannte "Degengriffe" entwickelt, die keine Handschlaufen mehr aufweisen. Nachteilig an diesen Griffen ist, dass sie dem Skifahrer keine ausreichende Stützfunktion geben und der Stock beim Loslassen unmittelbar verlorengeht.

Bei einem gemäß dem Oberbegriff des Anspruch 1 ausgebildeten und aus der DE 28 08 549 A1 bekannten Stockgriff ist das erste Verbindungselement an seinem der Handschlaufe angewandten Ende gabelförmig ausgebildet und über einen Haltestift, der in der nach oben offenen Stockgriffausnehmung festgehalten ist, verrastbar. Nachteilig bei dieser Konstruktion ist, dass das Wiederbefestigen des ersten Verbindungselements am Stockgriff nach einer Sicherheitsauslösung mit im Wesentlichen demselben Kraftaufwand verbunden ist, der für die Sicherheitsauslösung notwendig ist; mit anderen Worten, das Wiederverbinden ist umständlich und aufwendig. Außerdem besteht bei dieser Konstruktion die Möglichkeit der Sicherheitsauslösung nicht nur in Stocklängsrichtung, sondern auch in einer Richtung quer zum Stockgriff, was nicht erwünscht ist. Die Möglichkeit, die Handschlaufe vom Stockgriff bewußt und ohne wesentlichen Kraftaufwand zu lösen, besteht nicht.

Bei einem aus der DE 78 04 390 U1 bekannten Stockgriff ist das Verbindungselement zwischen einer ortsfesten Stockgriffstirnplatte und einem im Stockgriff festgehaltenen Einsatz in der Weise lösbar verrastbar, dass der Einsatz in eine zur Stockspitze weisende Richtung nachgiebig ist. Hier ergeben sich im Wesentlichen die oben genannten Nachteile, wobei insbesondere die Auslöserichtung im Wesentlichen entgegen derjenigen ist, die für eine Sicherheitsauslösung wesentlich ist.

Ein weiterer bekannter Stockgriff nach der DE 78 08 851 U1 verwendet einen Klappdeckel an der Griffkopfstirnseite, der durch Zug an der Handschlaufe aufgeklappt wird, wodurch ein freies Ende der Handschlaufe freikommt. Hier ist es mühsam, nach einer Sicherheitsauslösung die Handschlaufe wieder einzufädeln und unter den zu verschließenden Deckel zu fixieren und sich mit dem Handschuh wieder in die Schlaufe einzufädeln.

Aufgabe der vorliegenden Erfindung ist es daher, einen Stockgriff für Skistöcke, Wanderstöcke, Trekkingstöcke oder dergleichen der eingangs genannten Art zu schaffen, bei dem das Wiederverbinden von Handschlaufe und Stockgriff nach einer Sicherheitsauslösung unabhängig von der Größe der Auslösekraft bei minimaler Einführungskraft in einfacher und schneller Weise erfolgen kann und er gleichzeitig ein bewußtes Lösen der Handschlaufe vom Stockgriff ohne wesentliche Kraftaufwendung bietet.

Zur Lösung dieser Aufgabe sind bei einem Stockgriff der genannten Art die im Anspruch 1 angegebenen Merkmale vorgesehen.

Durch die erfindungsgemäßen Maßnahmen ist erreicht, dass nach einer Sicherheitsauslösung, das mit der Handschlaufe verbundene erste Verbindungselement schnell und einfach im Stockgriff bzw. zwischen Griffkopfstirnseite und dem zweiten Verbindungselement einrastbar ist. Der hierzu benötigte Kraftaufwand ist gering, da er lediglich von der entsprechenden Federkaft auf das zweite Verbindungselement abhängig ist. Demgegenüber ist die für die Sicherheitsauslösung erforderliche Kraft von der Einstellung der elastisch nachgiebigen Auslöseplatte abhängig. Anders als bei den bekannten Deckellösungen ist beim Anmeldungsgegenstand aufgrund der elastisch nachgiebigen Auslöseplatte eine Rückstellung der Auslöseplatte gewährleistet, so dass der Stockgriff stets für ein Wiedereinrasten des ersten Verbindungselements bereit ist. Weitere Maßnahmen hierfür sind nicht notwendig. Darüber hinaus kann beim erfindungsgemäßen Stockgriff die Handschlaufe vom Stockgriff auch gewollt durch einfachen Druck auf das Betätigungsglied gelöst werden.

Eine vorteilhafte Ausgestaltung der Verbindungselemente ist Gegenstand des Anspruchs 2. Wenn das erste Verbindungselement eine Rastnase aufweist, die das zweite Verbindungselement hintergreift, muss das Auslösemittel zum Auslösen nur so weit nachgeben, bis die Rastnase freikommt. Das erste Verbindungselement kann dann aus der Ausnehmung gezogen werden.

Eine bevorzugte Lagerung des Auslösemittels ist mit den Merkmalen gemäß Anspruch 3 gegeben. Bei nach oben gerichteter Zugbelastung der Handschlaufe ist das Auslösemittel um die vorteilhaft gemäß Anspruch 4 angeordnete Achse verschwenkbar, wodurch die Verrastung zwischen erstem und zweitem Verbindungselement freigegeben ist.

Vorteilhafterweise ruht gemäß Anspruch 5 der zu verschwenkende Teil der Platte auf einem federelastischen Element auf, so dass die Komprimierbarkeit des federelastischen Elements letztlich die Zugkraft bestimmt, die notwendig ist für eine Auslösung. Zur Bestimmmung dieser Zugkraft können alternativ die Merkmale gemäß Anspruch 9 vorgesehen sein.

Ansprüche 10 bis 17 beschreiben konstruktive Alternativen der Anordnung von Auslösemittel und Betätigungsglied für mittige bzw. seitliche gewollte Auslösung, von denen die letzere die ergonomisch Bevorzugte ist.

Wenn der erfindungsgemäße Stockgriff auch dann eingesetzt werden soll, wenn eine Auslösung selbst bei Stürzen nicht erwünscht ist, beispielsweise bei Skitouren, bei denen der Benutzer sich häufig im unwegsamen Gelände und im Tiefschnee bewegt und der Skistock in keinem Fall verlorengehen darf, ist das Auslösemittel gemäß Anspruch 18 durch eine Verriegelungsvorrichtung verriegelbar. Der Stock bleibt dann stets mit der Hand des Benutzers verbunden.

Wenn die Handschlaufe in einem Handschuh eingearbeitet ist, ist die Gefahr reduziert, dass die Handschlaufe verloren gehen kann.

Weitere vorteilhafte Ausgestaltungen ergeben sich aus den Merkmalen der übrigen Unteransprüche.

Im folgenden wird die Erfindung anhand mehrerer Ausführungsbeispiele unter Bezugnahme auf die Zeichnung im einzelnen erläutert. In der Zeichnung zeigen:
- Figur 1: im Längsschnitt einen Stockgriff ohne Handschlaufe gemäß einem ersten Ausführungsbeispiel vorliegender Erfindung,
- Figur 2: eine Darstellung wie Figur 1, jedoch mit Handschlaufe,
- Figur 3: eine Draufsicht auf den Stockgriff, teilweise im Schnitt entlang der Linie III-III der Figur 1 gesehen,
- Figur 4: einen Schnitt entlang der Linie IV-IV der Figur 1,
- Figur 5 bzw. Figur 6: Ansichten des ersten Verbindungselements von oben bzw. unten,
- Figur 7: einen Querschnitt eines Teilbereichs des Griffkopfes gemäß einer Variante,
- Figur 8: einen Schnitt entlang der Linie VIII-VIII aus Figur 9,
- Figur 9: eine Draufsicht auf einen Teilbereich des Griffkopfes nach Figur 1,
- Figur 10: eine schaubildliche Darstellung des erfindungsgemäßen Stockgriffes mit Handschlaufe in Gebrauchszustand,
- Figur 11: eine Darstellung, ähnlich der Figur 1, jedoch ausschnittsweise und bei einem Stockgriff gemäß einem zweiten Ausführungsbeispiel vorliegender Erfindung und vor dem Einstecken des ersten Verbindungselementes,
- Figur 12: in abgebrochener Darstellung eine Ansicht gemäß XII der Figur 11,
- Figur 13: einen Schnitt längs der Linie XIII-XIII der Figur 11,
- Figur 14: eine Darstellung ähnlich der der Figur 2, jedoch bei einem Stockgriff gemäß einem dritten Ausführungsbeispiel vorliegender Erfindung,
- Figur 15: eine teilweise aufgebrochene Draufsicht gemäß Pfeil XV der Figur 14,
- Figur 16: eine der Figur 15 entsprechende Darstellung, jedoch bei entferntem Auslösemittel, und
- Figuren 17A bis C: ein mit dem zweiten Verbindungselement einstückiges Betätigungsglied des Stockgriffs nach Figur 14 in Vorderansicht, im Längsschnitt bzw. in Draufsicht.

Ein in Figuren 1 und 2 dargestellter Stockgriff 10 gemäß einem ersten Ausführungsbeispiel weist einen Grundkörper 12 auf, der beispielsweise aus einem Spritzgußteil aus Kunststoff besteht. Der Grundkörper 12 kann mit einer Umhüllung 14 aus grifffreundlichem Material versehen sein. Der Stockgriff ist auf ein Stockrohr 16 eines Skistocks, Wanderstocks, Trekkingstocks oder der gleichen aufgesteckt.

Der Stockgriff 10 weist im Bereich seines oberen Griffendstücks seitlich eine Ausnehmung 18 auf, in der eine Handschlaufe 20 festgelegt ist. Dazu ist die Handschlaufe 20 über einen Sicherungsstift 22 fest mit einem ersten Verbindungselement 24 verbunden (Figur 2). Das erste Verbindungselement 24 ist in die Ausnehmung 18 einschiebbar und weist eine Rastnase 26 auf, die im eingeschobenen Zustand des ersten Verbindungselements eine Rastkante 28 (Figur 4) eines zweiten Verbindungselements 30 formschlüssig hintergreift.

Das zweite Verbindungselement 30 ist in Stocklängsrichtung bevorzugt federnd beweglich gelagert. Dazu ist eine Muffe 32 in eine auch das Stockrohr 16 aufnehmende Ausnehmung 34 eingepresst, die im eingesetzten Zsutand auf dem Stockrohr 16 aufruht und dadurch festgelegt ist. In der Muffe 32 ist ein federelastisches Mittel 36, beispielsweise eine Schraubenfeder, aufgenommen, die einerseits in der Muffe 32 und andererseits an einer Unterseite 38 des zweiten Verbindungselements 30 abgestützt ist. Damit der Federweg nach oben begrenzt ist, ist eine Sicherungsmutter 40 auf eine die Schraubenfeder 36 und die Muffe 32 durchsetzende und mit dem zweiten Verbindungselement 30 verbundene Stange 42 aufgeschraubt. Die Stange 42 ist Teil eines Betätigungsgliedes 44, das über einen Betätigungsknopf 46 von der Griffkopfstirnseite 48 zugänglich ist. Das zweite Verbindungselement 30 ist bevorzugt auf die Stange 42 aufgespritzt. Das zweite Verbindungselement 30 ist somit im Stockgriff 10 axial beweglich, federnd gelagert und kann in axialer Richtung über das Betätigungsglied 44 nach unten bewegt werden, bis die Unterseite 38 einen Absatz 50 der Muffe 32 berührt. Nach Loslassen des Betätigungsgliedes 44 wird dieses zusammen mit dem zweiten Verbindungselement 30 über die Feder 36 in die Figur 2 dargestellte Ausgangsstellung zurückbewegt. Durch Niederdrücken des Betätigungsgliedes 44 ist die Verrastung zwischen erstem und zweitenm Verbindungselement 24 und 30 lösbar. Die Handschlaufe 20 kann von dem Stockgriff 10 getrennt werden. Der Einrast- bzw. Auslöseweg ist durch Verdrehen der Sicherungsmutter 40 einstellbar.

In einer bevorzugten Ausführungsform des ersten und zweiten Verbindungselements 24 und 30 weist das zweite Verbindungselement 30 auf seiner Oberseite eine Anschrägung 52 auf, auf der eine ebenfalls angeschrägte Fläche 54 des ersten Verbindungselements beim Einschieben des ersten Verbindungselements 24 in die Ausnehmung 18 geführt ist, so dass das zweite Verbindungselement 30 ohne Verkanten entgegen der Federkraft der Feder 36 nach unten verschiebar ist und das erste Verbindungselement 24 sauber einrasten kann. Zur Erleichterung des Einführens des ersten Verbindungselements 24 weist dieses an seiner Stirnseite Abrundungen 56 und 58 sowie weitere Anschrägungen 60 und 62 auf (Figuren 2, 5 und 6). Im Stirnbereich weist das erste Verbindungselement 24 einen Schlitz 64 auf, in dem die im eingeschobenen Zustand sich die Stange 42 des Betätigungsgliedes 44 befindet.

In den Figuren 11 bis 13 ist ein zweites Ausführungsbeispiel eines Stockgriffes 110 mit den ersten und zweiten Verbindungselementen 124 und 130 dargestellt. In diesem Ausführungsbeispiel ist die Stange 142 des Betätigungsgliedes 144 im Durchmesser etwa so groß ausgebildet wie das zweite Verbindungselement 130 und weist einen Schlitz 118 auf, durch den das erste Verbindungselement 124 hindurchführbar ist. Die Rastnase 126 hintergreift formschlüssig eine Rastkante 128 wiederum des zweiten Verbindungselements 130 bzw. der Stange 124 des Betätigungsgliedes. Um das erste Verbindungselement 130 schnell und einfach einführen zu können, ist ein Einsatz 166 vorgesehen, der eine trichterartige Öffnung 168 aufweist, wobei die Trichtermündung in den Schlitz 118 mündet.

Erfindungsgemäß ist ein nachgiebiges Auslösemittel 70 bzw. 170 vorgesehen, durch das eines der Verbindungselemente 24, 30 bzw. 124, 130 in der verrasteten Stellung gehalten ist und das nur bei Zugbelastung an der Handschlaufe 20 in eine Richtung mit einer in Stocklängsrichtung verlaufenden Kraftkomponente, deren Richtung von einer Stockspitze zum Stockgriff hin weist, also gemäß Figur 1 und 2 bzw. 11 nach oben, nachgibt, so dass das vom Auslösemittel 70 bzw. 170 gehaltene Verbindungselement 24, 30 bzw. 124, 130 aus seiner verrasteten Stellung bringbar ist.

Beim ersten Ausführungsbeispiel gemäß den Figuren 1 bis 10 ist das nachgiebige Auslösemittel 70 durch einen Deckel 72 gebildet, der eine der Griffkopfstirnseite zugewandte Seite 74 der Ausnehmung 18 bildet. Dabei besteht der Deckel 72 aus einer Platte 76, die um eine Achse 78 schwenkbar gelagert ist. Bei Verschwenken der Platte 76 in Pfeilrichtung 83 wird die Ausnehmung 18 gewissermaßen nach oben geöffnet, so dass das erste Verbindungselement 24 nicht mehr in der verrasteten Stellung (Figur 2) gehalten ist und ohne Niderdrücken des Betätigungsgliedes 44 vom Stockgriff 10 entfernbar ist. Ein Teil 80 der Platte 76 ruht auf einem federelastischen Element 82 auf, das bei Verschwenken der Platte 76 in Pfeilrichtung 83 komprimiert wird. Bei einer einfachen in Figur 2 dargestellten Variante ist das federelastische Element 82 aus einem Polster aus elastischem Material gebildet.

In einer in Figur 7 dargestellten Variante ist das federelastische Element 82 durch eine Schraubenfeder 84 gebildet, deren federelastische Kraft einstellbar ist, indem die Feder 84 durch eine in die Platte 76 eingeschraubte Madenschraube 86 vorkomprimierbar ist.

Bei Zugbelastung an der Handschlaufe 20 in eine Richtung mit einer in Stocklängsrichtung verlaufenden Kraftkomponente, deren Richtung von der Stockspitze zum Stockgriff weist, also gemäß Figur 1 und 2 nach oben gerichtet ist, wird die Platte 76 in Pfeilrichtung 83 entgegen der federelastischen Kraft des federelastischen Elementes 82 verschwenkt. Wenn die Zugkraft an der Handschlaufe 20 groß genug ist, wird die Platte 76 so weit verschwenkt, dass das erste Verbindungselement 24 so weit angehoben wird, dass die Rastnase 26 nicht mehr das zweite Verbindungselement 30 hintergreift. Die Handschlaufe 20 mit dem ersten Verbindungselement 24 kommt dann vom Stockgriff 10 frei.

Dieser Auslösemechanismus wird noch dadurch unterstützt, dass bei Zugbelastung an der Handschlaufe nach oben nicht nur das Auslösemittel 70, also die Platte 76, nach oben nachgeben kann, sondern auch eine leichte Rotation des ersten Verbindungselementes 24 auftreten kann, so dass dadurch das zweite Verbindungselement 30 geringfügig nach unten gedrückt wird, wodurch das Entrasten noch unterstützt wird, so dass die Platte 76 nur wenig verschwenkt werden muss.

Bei einer nicht dargestellten Variante ist das federelastische Element 82, dessen Rückstellkraft einstellbar ist, durch einen Polsterkeil aus elastischem Material gebildet, der zwischen dem Teil 80, der Platte 76 und dem Grundkörper 12 entlang einer Anschrägung des Grundkörpers verschiebbar gelagert ist. Der Polsterkeil kann beispielsweise über ein Gewinde verschoben werden, wodurch die Kompressionseigenschaften und damit die Rückstellkraft und dadurch die Auslösekraft stufenlos einstellbar ist.

In einer weiteren nicht dargestellten Variante der Erfindung kann das Auslösemittel 70 durch das Stockgriffmaterial gebildet sein, das dann im Bereich der Griffkopfstirnsteite 48 entsprechend nachgiebig sein muss, um bei Zugbelastungen an der Handschlaufe 20 nach oben nachgeben zu können, so dass das erste Verbindungselement 24 entrastet. In einer weiteren Alternative wäre denkbar, dass der Deckel 72 durch beispielsweise Gurt- oder Klettbänder gehalten ist, die bei entsprechender Belastung öffnen. Auch wäre es möglich, den Deckel 72 durch eine kraftschlüssige Verbindung festzulegen.

Es versteht sich, dass das Auslösemittel 170 beim zweiten Ausführungsbeispiel nach den Figuren 11 bis 13 entsprechend dem vorerwähnten Auslösemittel 70 ausgebildet sein kann.

In weiterer Ausgestaltung der Erfindung weist der Stockgriff eine Verriegelungsvorrichtung 88 auf, durch die das Auslösemittel 70 bzw. 170 verriegelbar ist. Die Verriegelungsvorrichtung 88 umfasst einen Verriegelungsstift 90, der in eine in den Stockgriff angebrachte Bohrung 92 und in eine mit dieser Bohrung 92 fluchtende Bohrung 94 des Auslösemittels 70 einsteckbar ist (Figur 3).

In einer in den Figuren 8 und 9 dargestellten Ausführungsform der Verriegelungsvorrichtung 88 ist der Verriegelungsstift 90 über einen Schieber 96 zwischen einer Freigabestellung und einer in den Figuren dargestellten Verriegelungsstellung verschiebbar. Der Schieber ist von der Griffkopfstirnseite 48 zugänglich und kann daher bei ergriffenem Stockgriff 10 mit dem Daumen leicht betätigt werden. In einer alternativen Ausführungsform wäre statt eines Schiebers ein Drehmechanismus für die Verriegelungsvorrichtung denkbar.

Damit der erfindungsgemäße Stockgriff 120 mit Handschlaufe 20 bequem und leicht bedienbar ist, ist die Handschlaufe gemäß Figur 10 ausgebildet. Die Handschlaufe 20 umfasst einen das Handgelenk eng umschließenden Schlaufenteil 100, der über Klettverschlüsse umfangsmäßig veränderbar ist. Handinnenseitig ist das Schlaufenteil 100 verbreitert, von dem sich ein Anschlussteil 102 wegerstreckt, das an seinem freien Ende mit dem ersten Verbindungselement 24 bzw. 124 verbunden ist. Weiter ist das erste Verbindungselement 24 bzw. 124 mit einem Zugelement 104 verbunden, das über den Handrücken mit dem das Handgelenk umgreifenden Schlaufenteil 100 vorzugsweise über Klettverschlüsse verbindbar ist. Das Zugelement 104 besteht bevorzugt aus einem elastischen Material, beispielsweise einem Gummizug oder ähnlichem. Im angelegten Zustand der Handschlaufe 20 erstreckt sich das erste Verbindungselement 24 bzw. 124 fingerartig von der Handfläche weg, so dass beim Ergreifen des Stockgriffes 10 das erste Verbindungselement 24 bzw. 124 ohne weitere Handgriffe in die Ausnehmung 18 bzw. 118 einführbar ist und dort aufgrund des federnd gelagerten zweiten Verbindungselements 30 bzw. 130 selbsttägig verrastet. In einer Ausgestaltung kann die Handschlaufe 20 in einen Handschuh 106 eingearbetiet sein. Der Benutzer des erfindungsgemäßen Stockgriffs muss dann nur die Handschuhe anziehen und den Stockgriff 10 ergreifen. Der Handschuh 106 mit seinem ersten Verbindungselement 24 bzw. 124 verrastet dann selbsttätig mit dem Stockgriff 10. Dadurch ist eine Verbindung von optimaler Funktionalität und gleichzeitiger Sicherheit gewährleistet.

Der in den Figuren 14 bis 17 dargestellte Stockgriff 210 gemäß einem dritten Ausführungsbeispiel besitzt ebenfalls einen Grundkörper 212 aus beispielsweise einem Spritzgußteil aus Kunststoff. Auch der Grundkörper 212 ist mit einer Umhüllung 214 aus grifffreundlichem Material versehen.

Während beim Stockgriff 10 und 110 des ersten bzw. zweiten Ausführungsbeispiels das Betätigungsglied 44 bzw. 144 in der Weise angeordnet und ausgebildet ist, dass ein Betätigungsknopf 46 bzw. 146 bezüglich des Stockgriffs bzw. des Stockrohrs 16 axial mittig angeordnet und eine Durchbrechung 47 bzw. 147 im Deckel 72 des Auslösemittels 70 bzw. 170 durchdringt und auf der Griffkopfstirnseite 48 bzw. 148 etwas herausragt, ist beim Stockgriff 210 des dritten Ausführungsbeispieles das Betätigungsglied 244 derart ausgebildet und bezüglich des Deckels 272 des Auslösemittels 270 derart angeordnet, dass es von der mit zwei Durchbrechungen 247, 247' versehenen Griffkopfstirnseite 248 aus zu beiden Seiten des Auslösemittels 270 betätigbar ist.

Hierzu besitzt das Betätigungsglied 244 eine U-förmige Basis 243, auf deren beiden nach oben ragenden parallelen Schenkeln jeweils eine Betätigungstaste 249 bzw. 251 einstückig angeformt ist und deren Grund- bzw. Verbindungsschenkel 245 das zweite Verbindungselement 230 bildet. Der Grundschenkel 245 ist dabei gemäß Figur 17B in einem unteren hinteren Bereich angeordnet. Zwischen den beiden aufrechten Schenkeln der U-förmigen Basis 243 ist die Ausnehmung 218 für das zweite Verbindungselement 224 gebildet. Wie der Figur 14 zu entnehmen ist, besitzt das erste Verbindungselement 224 eine Rastnase 226 und das zweite Verbindungselement 230 eine entsprechende hinterschnittene Rastkante 228. Es ist hierbei auch ersichtlich, dass die Ausnehmung 218 nicht nur von den beiden aufrechten Schenkeln der U-förmigen Basis 243 sondern auch vom Grundkörper 212 und vom Deckel 272 des Auslösemittels 270 begrenzt ist.

Wie beim ersten Ausführungsbeispiel ist die Handschlaufe 220 im ersten Verbindungselement 224 festgehalten. Ferner ist wie beim ersten Ausführungsbeispiel der Deckel 272 des Auslösemittels 270 um eine Achse 278 schwenkbar gelagert, wobei die Achse 278 nahe dem inneren Ende der Ausnehmung 218 höhenversetzt angeordnet ist. Anders als beim ersten Ausführungsbeispiel ist die Rückseite 280 des Deckels 272 mit einer hinterschnittenen Nase 281 versehen, die sich an einem aufragenden Teil 285 des Grundkörpers 212 abstützt. Die Nase 281 ist federelastisch nachgiebig ausgebildet, so dass bei Zugbelastung der Deckel 272 um seine Achse 278 schwenkend vorne entsprechend dem Pfeil 283 aufspreizt, wobei die Nase 281 elastisch federnd nachgibt; nach Entlastung bewirkt die federnde Nase 281 eine Rückführung des Deckels 272 in seine in Figur 14 gezeigte Ausgangsstellung.

Das zweite Verbindungselement 230 bzw. der damit identische Grundschenkel 245 der U-förmigen Basis 243 des Betätigungsglieds 244 ist an der Unterseite 238 mit einer Sacklochausnehmung zur Aufnahme des einen Endes einer axialen Schraubenfeder 236 versehen, die anderenends in einer in das Stockrohr 216 ragenden topfartigen Ausnehmung des Grundkörpers 212 gehalten und geführt ist. Die entsprechende Bewegungsbegrenzung des zweiten Verbindungselements 230 entspricht der des ersten Ausführungsbeispiels. Die beiden Betätigungstasten 249 und 251 an der U-förmigen Basis 243 sind innenseitig längs den Begrenzungsflächen des Deckels 272 des Auslösemittels 270 und außenseitig längs der Begrenzung der restlichen Abdeckung der Griffkopfstirnseite 248 geführt. Da die beiden Betätigungstasten 249 und 251 bewegungsmäßig miteinander verbunden sind, kann zum Lösen des ersten Verbindungselementes 224 aus dem Stockgriff 210 wahlweise die eine oder andere Betätigungstaste gedrückt werden.

Gemäß den Teilfiguren 17 A und B sind die Betätigungstasten 249 und 251 längs ihrer Ober- bzw. Betätigungsfläche mit einer weichen Schicht 253 versehen. Es versteht sich, dass diese Betätigungsfläche statt dessen auch als harte Fläche ausgebildet sein kann.

## Patentansprüche

1. Stockgriff für Skistöcke, Wanderstöcke, Wanderstöcke, Trekkingstöcke oder dergleichen, mit einer Handschlaufe (20), die über ein erstes an der Handschlaufe festgelegtes Verbindungselement (24, 124, 224) mit dem Stockgriff (10, 110, 210) bei Zugbelastung lösbar verrastbar ist, wobei das erste Verbindungselement (24, 124, 224) in einer Stockgriffausnehmung (18, 118, 218) angeordnet ist, **dadurch gekennzeichnet, dass** in der Stockgriffausnehmung (18, 118, 218) ein zweites Verbindungselement (30, 130, 230), mit dem das erste Verbindungselement (24, 124, 224) lösbar verrastbar ist, in Stockgrifflängsrichtung federnd gelagert ist, dass die Ausnehmung (18, 118, 218) an ihrer der Griffkopfstirnseite (48, 148, 248) zugewandten Seite von einem elastisch nachgiebigen Auslösemittel (70, 170, 270) überdeckt ist, zwischen dem und dem zweiten Verbindungselement (30, 130, 230) das erste Verbindungselement (24, 124, 224) angeordnet ist, und dass das zweite Verbindungselement (30, 130, 230) mittels eines von der Griffkopfstirnseite (48) zugänglichen Betätigungsgliedes (44, 144, 244) entgegen der federnden Lagerung bewegbar ist.

2. Stockgriff nach Anspruch 1, **dadurch gekennzeichnet, dass** das erste in die seitlich in den Stockgriff (10, 110, 210) eingebrachte Ausnehmung (18, 118, 218) einschiebbare Verbindungselement (24, 124, 224) mittels einer das zweite Verbindungselement (30, 130, 230) hintergreifenden Rastnase (26, 126, 226) mit diesem verrastbar ist.

3. Stockgriff nach Anspruch 1 oder 2, **dadurch gekennzeichnet, dass** das Auslösemittel (70, 170, 270) um eine Achse (78, 278) schwenkbar gelagert ist.

4. Stockgriff nach Anspruch 3, **dadurch gekennzeichnet, dass** die Achse (78, 278) des Auslösemittels (70, 170, 270) einer Einschuböffnung der Stockgriffausnehmung (218) abgewandt ist.

5. Stockgriff nach Anspruch 3 oder 4, **dadurch gekennzeichnet, dass** ein zu verschwenkender Teil (80) des Auslösemittels (70) auf einem federelastischen Element (82) aufruht und bei Verschwenken des Auslösemittels (70) das federelastische Element (82) komprimiert wird.

6. Stockgriff nach Anspruch 5, **dadurch gekennzeichnet, dass** das Element (82) ein Polster aus elastischem Material ist.

7. Stockgriff nach Anspruch 6, **dadurch gekennzeichnet, dass** das Polster keilförmig ist und in Keilrichtung verschiebbar gelagert ist.

8. Stockgriff nach Anspruch 5, **dadurch gekennzeichnet, dass** das Element (82) eine Feder (84) ist, deren federelastische Kraft vorzugsweise einstellbar ist.

9. Stockgriff nach Anspruch 3 oder 4, **dadurch gekennzeichnet, dass** ein zu verschwenkender Teil (280) des Auslösemittels (270) eine sich etwa in Stockgrifflängsrichtung erstreckende federelastische Nase (281) aufweist, die sich an einer Anlage im Stockgriff (210) abstützt.

10. Stockgriff nach mindestens einem der Ansprüche 1 bis 9, **dadurch gekennzeichnet, dass** das Auslösemittel (70, 170) eine mittige Durchbrechung (47, 147) aufweist, in der das Betätigungsglied (44, 144) aufgenommen wird.

11. Stockgriff nach Anspruch 10, **dadurch gekennzeichnet, dass** das erste Verbindungselement (24) an seinem inneren Ende einen in Bewegungsrichtung axialen Schlitz (64) aufweist, der von einer mit dem zweiten Verbindungselement (30) und dem achsmittig angeordneten Betätigungsglied (44) bewegungsfest verbundenen Stange (42) senkrecht durchdrungen ist.

12. Stockgriff nach Anspruch 10, **dadurch gekennzeichnet, dass** das erste Verbindungsglied (124) durch einen in seiner Bewegungsrichtung verlaufenden Schlitz (118) in der mit dem zweiten Verbindungselement (130) und dem achsmittig angeordneten Betätigungsglied (144) bewegungsfest verbundenen Stange (142) greift.

13. Stockgriff nach mindestens einem der Ansprüche 1 bis 9, **dadurch gekennzeichnet, dass** zu beiden Seiten des Auslösemittels (270) eine Durchbrechung (247, 247') vorgesehen ist und dass in den beiden Durchbrechungen (247, 247') das Betätigungsglied (244) aufgenommen ist.

14. Stockgriff nach Anspruch 13, **dadurch gekennzeichnet, dass** das Betätigungsglied (244) zwei Auslösetasten (249, 251) aufweist, die die Durchbrechungen (247, 247') durchdringen.

15. Stockgriff nach Anspruch 14, **dadurch gekennzeichnet, dass** die beiden Auslösetasten (249, 251) des Betätigungsgliedes (244) auf einem U-förmigen Basisglied (243) angeordnet sind und dass der Grundschenkel (245) des U-förmigen Basisgliedes (243) das zweite Verbindungselement (230) bildet.

16. Stockgriff nach Anspruch 15, **dadurch gekennzeichnet, dass** das Basisglied (243) mit seinem Grundschenkel (245) auf dem oberen Ende eine Druckwendelfeder (236) aufliegt, die in einer axialen Sacklochausnehmung geführt ist.

17. Stockgriff nach mindestens einem der Ansprüche 14 bis 16, **dadurch gekennzeichnet, dass** die beiden Auslösetasten (249, 251) mit einem weichen Überzug belegt sind.

18. Stockgriff nach einem der Ansprüche 1-12, **dadurch gekennzeichnet, dass** das Auslösemittel (70) durch eine Verriegelungsvorrichtung (88) verriegelbar ist.

19. Stockgriff nach Anspruch 18, **dadurch gekennzeichnet, dass** die Verriegelungsvorrichtung (88) einen zwischen einer Freigabestellung und einer Verriegelungsstellung verschiebbaren Verriegelungsstift (90) aufweist.

20. Stockgriff nach Anspruch 19, **dadurch gekennzeichnet, dass** der Verriegelungsstift (90) durch einen von der Griffkopfstirnseite (48) zugänglichen Schieber (96) verschiebbar ist.

21. Stockgriff nach einem der vorhergehenden Ansprüche, **dadurch gekennzeichnet, dass** die Handschlaufe (20) in einen Handschuh (106) eingearbeitet ist.

## Claims

1. Stick handle for ski sticks, hiking sticks, walking sticks and trekking sticks or the like, has a hand loop (20) that is detachably locked into position with the stick handle (10, 110, 210) by a first connecting element (24, 124, 224) so as to facilitate release under tensile stress, whereby the first connecting element (24, 124, 224) is located in a stick handle recess (18, 118, 218), **characterized in that** a second connecting element (30, 130, 230) is detachably locked into position with the first connecting element (24, 124, 224), and is spring-mounted in the longitudinal direction of the stick, that the recess (18, 118, 218) has a side turned towards the end wall (48, 148, 248) of the handle head, which is covered with a flexibly pliable releasing agent (70, 170, 270), between which and the second connecting element (30, 130, 230) the first connecting element (24, 124, 224) is positioned, and that the second connecting element (30, 130, 230) can be moved against the spring-mounting by means of an actuating member (44, 144, 244) that is accessible from the end wall (48) of the handle head.

2. Stick handle according to Claim 1, **characterized in that** the first connecting element (24, 124, 224) that is insertable in the recess (18, 118, 218), which is formed laterally in the stick handle (10, 110, 210), can be locked into position by means of a snap-in stud (26, 126, 226) with which it engages and which grips behind the second connecting element (30, 130, 230).

3. Stick handle according to Claims 1 and 2, **characterized in that** the releasing agent (70, 170, 270) can be swivelled about an axis (78, 278).

4. Stick handle according to Claim 3, **characterized in that** the axis (78, 278) of the releasing member (70, 170, 270) is turned away from a push-in cavity contained within the stick handle recess (218).

5. Stick handle according to Claims 3 or 4, **characterized in that** a swivelling member (80) of the releasing member (70) rests on an elastic element (82) and compresses the elastic element (82) on swivelling the release mechanism (70).

6. Stick handle according to Claim 5, **characterized in that** the element (82) comprises a pad of elastic material.

7. Stick handle according to Claim 6, **characterized in that** the pad is wedge-shaped and can be moved in the direction of taper.

8. Stick handle according to Claim 5, **characterized in that** the element (82) is a spring, the spring elasticity of which is preferably adjustable.

9. Stick handle according to Claims 3 or 4, **characterized in that** a swivelling member (280) of the release mechanism (270) features an elastically sprung stud (281) that stretches approximately in the longitudinal direction of the stick and rests on a fitting in the stick handle (210).

10. Stick handle according to any one or more of Claims 1 to 9, **characterized in that** the release member (70, 170) exhibits a central opening (47, 147) in which the actuating member (44, 144) is positioned.

11. Stick handle according to Claim 10, **characterized in that** the first connecting element (24) has an axial slot (64) in the direction of movement on its inner end, which is penetrated perpendicularly by a stationary rod (42) that is connected with the second connecting element (30) and the truly axial actuating member (44).

12. Stick handle according to Claim 10, **characterized in that** the first connecting member (124) has a slot (118) running in the direction of rod movement, wherein the stationary rod (142) connects with the second connecting element (130) and the truly axial actuating member (144).

13. Stick handle according to any one or more of Claims 1 to 9, **characterized in that** an opening (247, 247') is provided on each side of the release mechanism (270) and that the actuating member (244) is accommodated in both of the openings.

14. Stick handle according to Claim 13, **characterized in that** the actuating member (244) features two release buttons (249, 251) which penetrate through the openings (247, 247').

15. Stick handle according to Claim 14, **characterized in that** the two release buttons (249, 251) of the actuating member (244) are positioned on a U-shaped base member (243) and that the base limb (245) of the U-shaped base member (243) constitutes the second connecting element (230).

16. Stick handle according to Claim 15, **characterized in that** the base member (243) has its base limb (245) resting on the upper end of a spiral coiled compression spring (236) that is housed within a pocket hole recess.

17. Stick handle according to any one or more of Claims 14 to 16, **characterized in that** the two release buttons (249, 251) are covered with a soft coating.

18. Stick handle according to Claims 1-12, **characterized in that** the release member (70) is lockable by means of a locking key (88).

19. Stick handle according to Claim 18, **characterized in that** the locking key (88) has a locking pin (90) that can be moved between a release position and a locking position.

20. Stick handle according to Claim 19, **characterized in that** the locking pin (90) can be moved by a slide (96) that is accessible from the end wall side (48) of the handle head.

21. Stick handle according to any of the aforementioned Claims, **characterized in that** the hand loop (20) is incorporated within a glove (106).

## Revendications

1. Poignée de bâton pour bâtons de ski, bâtons de marche, bâtons de trekking ou bâtons du même type, munie d'une dragonne (20) pouvant s'enclencher, de façon à pouvoir se détacher en cas de force de traction, avec la poignée du bâton (10, 110, 210) à l'aide d'un premier élément de raccord (24, 124, 224) fixé sur la dragonne, ce premier élément de raccord (24, 124, 224) étant placé dans une cavité de la poignée (18, 118, 218), **caractérisée en ce qu'**un deuxième élément de raccord (30, 130, 230), avec lequel le premier élément de raccord (24, 124, 224) peut s'enclencher de façon amovible, est placé dans la cavité de la poignée (18, 118, 218) de façon élastique et dans la direction longitudinale du bâton, que la cavité (18, 118, 218) est recouverte par un système de désenclenchement souple et élastique (70, 170, 270) sur sa face tournée vers la face frontale (48, 148, 248) du sommet de la poignée, le premier élément de raccord (24, 124, 224) étant placé entre ce système et le deuxième élément de raccord (30, 130, 230), et qu'il est possible de faire bouger le deuxième élément de raccord (30, 130, 230) dans le sens inverse de l'orientation du ressort, au moyen d'un élément de commande (44, 144, 244) accessible par la face frontale (48) du sommet de la poignée.

2. Poignée de bâton conforme à la revendication 1, **caractérisée en ce que** le premier élément de raccord (24, 124, 224), pouvant être introduit dans la cavité (18, 118, 218) placée sur le côté de la poignée du bâton (10, 110, 210), peut s'enclencher avec le deuxième élément de raccord (30, 130, 230) à l'aide d'un taquet d'enclenchement (26, 126, 226) s'engageant par l'arrière dans ce deuxième élément de raccord (30, 130, 230).

3. Poignée de bâton conforme à la revendication 1 ou 2, **caractérisée en ce que** le système de désenclenchement (70, 170, 270) est placé de façon pivotante autour d'un axe (78, 278).

4. Poignée de bâton conforme à la revendication 3, **caractérisée en ce que** l'axe (78, 278) du système de désenclenchement (70, 170, 270) est détourné d'une fente d'introduction de la cavité de la poignée (218).

5. Poignée de bâton conforme à la revendication 3 ou 4, **caractérisée en ce qu'**une partie (80), amenée à pivoter, du système de désenclenchement (70) repose sur un élément élastique (82) et que ce dernier est comprimé lorsque le système de désenclenchement (70) pivote.

6. Poignée de bâton conforme à la revendication 5, **caractérisée en ce que** l'élément (82) est un bourrelet en matériau élastique.

7. Poignée de bâton conforme à la revendication 6, **caractérisée en ce que** le bourrelet a une forme de coin et est logé de façon mobile en direction du coin.

8. Poignée de bâton conforme à la revendication 5, **caractérisée en ce que** l'élément (82) est un ressort (84), dont la force de rappel est de préférence réglable.

9. Poignée de bâton conforme à la revendication 3 ou 4, **caractérisée en ce qu'**une partie (280), amenée à pivoter, du système de désenclenchement (270) comporte un taquet (281) élastique s'étendant dans la direction longitudinale de la poignée et s'appuyant sur une pièce de la poignée du bâton (210).

10. Poignée de bâton conforme à au moins l'une des revendications 1 à 9, **caractérisée en ce que** le système de désenclenchement (70, 170) comporte une ouverture médiane (47, 147) accueillant l'élément de commande (44, 144).

11. Poignée de bâton conforme à la revendication 10, **caractérisée en ce que** le premier élément de raccord (24) comporte, à son extrémité interne, une fente axiale (64) dans le sens du mouvement, qui est traversée perpendiculairement par une tige (42) reliée, selon un mouvement fixe, au deuxième élément de raccord (30) et à l'élément de commande (44) placé au centre de l'axe.

12. Poignée de bâton conforme à la revendication 10, **caractérisée en ce que** le premier élément de raccord (124) s'enclenche, par une fente (118) courant dans le sens de son mouvement, dans la tige (142) reliée, selon un mouvement fixe, au deuxième élément de raccord (130) et à l'élément de commande (144) placé au centre de l'axe.

13. Poignée de bâton conforme à au moins l'une des revendications 1 à 9, **caractérisée en ce qu'**une ouverture (247, 247') est prévue des deux côtés du système de désenclenchement (270) et que l'élément de commande (244) est logé dans les deux ouvertures (247, 247').

14. Poignée de bâton conforme à la revendication 13, **caractérisée en ce que** l'élément de commande (244) comporte deux touches de désenclenchement (249, 251) traversant les ouvertures (247, 247').

15. Poignée de bâton conforme à la revendication 14, **caractérisée en ce que** les deux touches de désenclenchement (249, 251) de l'élément de commande (244) sont placées sur un élément de base (243) en forme de U et que le montant de fond (245) de l'élément de base (243) en forme de U forme le deuxième élément de raccord (230).

16. Poignée de bâton conforme à la revendication 15, **caractérisée en ce que** l'élément de base (243) s'appuie, avec son montant de fond (245), sur l'extrémité supérieure du ressort cylindrique à compression (236), lui-même placé dans une cavité axiale à fond plein.

17. Poignée de bâton conforme à au moins l'une des revendications 14 à 16, **caractérisée en ce que** les deux touches de désenclenchement (249, 251) sont recouvertes d'un revêtement non rigide.

18. Poignée de bâton conforme à l'une des revendications 1 à 12, **caractérisée en ce que** le système de désenclenchement (70) peut être verrouillé par un dispositif de verrouillage (88).

19. Poignée de bâton conforme à la revendication 18, **caractérisée en ce que** le dispositif de verrouillage (88) comporte une goupille de verrouillage (90) pouvant être déplacée entre une position de déverrouillage et une position de verrouillage.

20. Poignée de bâton conforme à la revendication 19, **caractérisée en ce que** le déplacement de la goupille de verrouillage (90) peut se faire à l'aide d'un curseur (96) accessible par la face frontale (48) du sommet de la poignée.

21. Poignée de bâton conforme à l'une des revendications ci-dessus, **caractérisée en ce que** la dragonne (20) est intégrée dans un gant (106).
